# EUROPÄISCHE PATENTSCHRIFT

(11) **EP 4 014 244 B1**
(45) Veröffentlichungstag und Bekanntmachung des Hinweises auf die Patenterteilung: **12.07.2023**
(21) Anmeldenummer: 20756848.6
(22) Anmeldetag: 12.08.2020
(51) Int. Cl.: H01H 13/30, H01H 13/52, H01H 13/06

(54) **ELEKTRISCHER TASTSCHALTER**
ELECTRIC PUSH-BUTTON SWITCH
INTERRUPTEUR ÉLECTRIQUE À BOUTON POUSSOIR

(30) Priorität: 17.08.2019 DE 102019005800
(43) Veröffentlichungstag der Anmeldung: 22.06.2022
(73) Patentinhaber: KOSTAL Automobil Elektrik GmbH & Co. KG, 58513 Lüdenscheid (DE)
(72) Erfinder: FEHLING, André, 59846 Sundern (DE); LANZON, Kristian, 44139 Dortmund (DE)
(74) Vertreter: Kerkmann, Detlef
(86) Internationale Anmeldenummer: PCT/EP2020/072670
(87) Internationale Veröffentlichungsnummer: WO 2021/032572

(56) Entgegenhaltungen:
- JP-A- 2003 303 527
- JP-U- S4 967 969
- JP-U- S56 175 936

## Beschreibung

Die vorliegende Erfindung betrifft einen elektrischen Tastschalter mit einem mechanischen Schaltelement, welches ein haptisches Element aufweist, das einen Druckpunkt erzeugt, und das eine Rückstellfeder aufweist, die eine Rückstellkraft erzeugt, mit einem relativ zu einem Führungsgehäuse verschiebbaren Betätigungselement, welches bei einer Verschiebung das ortsfest zum Führungsgehäuse angeordneten Schaltelement gegen dessen Rückstellkraft betätigt.

Ein zunehmender Trend in Fahrzeuginnenräumen ist die Zusammenfassung einer Vielzahl von Bedienfunktionen unter einer Bedienfläche. Ermöglicht wird dies durch die Verwendung von Sensorsystemen mit z. B. kapazitiven oder kraftsensitiven Sensoren.

In vielen Fahrzeugbereichen besteht dabei nach wie vor der Wunsch nach einem haptischen Feedback. Ein kostengünstiger Ansatz ist hier die Umsetzung einer passiven Haptik, d. h. eine linear- oder rotationsgelagerte Bedienfläche, welche auf Grund einer Schaltmatte, eines Mikroschalters, einer Schnappscheibe, eines Rastbolzens oder ähnlichem eine definierte Kraft-Weg-Kurve durchläuft.

Um den Bedienelementen trotz "konventioneller" Technologie ein modernes Image zu verleihen besteht der Wunsch, den Sensoren bei immer kürzeren Schaltwegen ein "knackiges" Feedback zu geben. Dies gilt natürlich unter Berücksichtigung aller Toleranzen über den gesamten Produktlebenszyklus.

Um diesen Ansprüchen gerecht werden zu können wurde mit der Anmeldung DE 10 2014 003 087 A1 bereits ein Verfahren angemeldet, das die Varianz im Produktionsprozess nach der Montage durch ein Verstellsystem ausgleichen kann.

Nachteilig bei diesem System ist, dass es, insbesondere bei großen Bedienflächen und bei kleinen Bauräumen, nicht immer möglich ist, ein solches System von außen zugänglich zu machen oder in den Bauraum integriert zu bekommen.

Andere elektrische Tastenschalter sind auch beispielsweise aus den Dokumenten JP S49 67969 U, JP 2003 303527 A und JP S56 175936 U bekannt.

Die Aufgabe bestand somit darin, eine Toleranzkompensation zu entwickeln, welche wenig Bauraum erfordert, leicht zugänglich ist, ohne zusätzlichen Einstellprozess funktioniert und dabei eine Kurzhubhaptik ermöglicht.

Die Aufgabe wird erfindungsgemäß dadurch gelöst, dass zwischen dem Führungsgehäuse und dem Betätigungselement mindestens ein federndes Toleranzausgleichelement angeordnet ist, dessen/deren Wirkrichtung der Federkraft in Betätigungsrichtung des Betätigungselements und entgegengesetzt zu der Rückstellkraft des Schaltelements gerichtet ist. Dabei kann das Toleranzausgleichselement wahlweise so angeordnet werden, dass es entweder auf Druck oder auf Zug belastet wird.

Nachfolgend soll ein Ausführungsbeispiel der Erfindung anhand der Zeichnung dargestellt und näher erläutert werden. Es zeigen
- Figur 1: einen erfindungsgemäßen Tastschalter,
- Figur 2: eine Schnittansicht des Tastschalters gemäß der Figur 1,
- Figur 3: eine Explosionsansicht des Tastschalters gemäß der Figur 1,
- Figur 4: einen Tastschalter nach dem Stand der Technik,
- Figur 5: eine Schnittansicht des Tastschalters gemäß der Figur 4,
- Figur 6: eine erste Kraft-Weg-Kurve eines Tastschalters nach dem Stand der Technik,
- Figur 7: eine zweite Kraft-Weg-Kurve eines Tastschalters nach dem Stand der Technik,
- Figur 8: eine dritte Kraft-Weg-Kurve eines Tastschalters nach dem Stand der Technik,
- Figur 9: eine erste Kraft-Weg-Kurve eines erfindungsgemäßen Tastschalters,
- Figur 10: eine zweite Kraft-Weg-Kurve eines erfindungsgemäßen Tastschalters,
- Figur 11: eine dritte Kraft-Weg-Kurve eines erfindungsgemäßen Tastschalters,
- Figur 12: eine schematische Darstellung eines Tastschalters nach dem Stand der Technik,
- Figur 13: eine schematische Darstellung eines erfindungsgemäßen Tastschalters.

Die Figuren 4 und 5 zeigen schematisch den Aufbau eines elektrischen Tastschalters nach dem Stand der Technik. Dieser weist ein Führungsgehäuse 10 auf, innerhalb dessen ein Schaltelement 30 und ein Betätigungselement 20 für das Schaltelement 30 angeordnet sind.

Das Führungsgehäuse 10 ist als ein etwa quaderförmiger Hohlkörper ausgebildet. Es besteht aus einem einseitig offenen Gehäuseoberteil 12, dessen offene Seite durch eine Sockelplatte 18, und hier zusätzlich durch eine Leiterplatte 16 abgeschlossen ist, wobei auf der Leiterplatte 16 zumindest das Schaltelement 30 angeordnet ist.

Das Betätigungselement 20 bildet eine Taste 22 aus, die in eine Blendenausnehmung 14 des Gehäuseoberteils 12 hineinragt. Seitlich abragend bildet das Betätigungselement 20 einstückig zwei Stützstege 24 aus, die im unbetätigten Zustand des Tastschalters an der Unterseite des Gehäuseoberteils 12 anliegen und dort als Endanschläge dienen. Die Unterseite des Betätigungselements 20 liegt an einem Schaltstößel 34 des Schaltelements 30 an und wird durch die Kraft einer im Schaltelement 30 vorhandenen Rückstellfeder 32 in seiner Ausgangsstellung gehalten.

Das Schaltelement 30 kann vorzugweise als Mikroschalter ausgeführt sein. Bei einer Druckbetätigung der Taste 22 wird über den Schaltstößel 34 zunächst die Rückstellfeder 32 zusammengepresst, die mit ihrer Federkraft auf eine im Mikroschalter 30 enthaltene Schnappscheibe 36 wirkt. Bei einer ausreichend großen Krafteinwirkung auf die Schnappscheibe 36 springt diese aus ihrer stabilen Ausgangsstellung in eine metastabile Position um, in der sie Schaltkontakte auf der Leiterplatte 16 schließt oder öffnet.

Beim Freigeben der Taste 22 entspannt sich die Rückstellfeder 32, wodurch die Schnappscheibe 36 in ihre Ausgangslage zurückspringt und das Betätigungselement 20 durch die rückstellende Kraft der Rückstellfeder 32 in seine Ausgangsposition zurückgeführt wird.

Bei diesem relativ einfach aufgebauten Tastschalter sind allerdings Bauteiltoleranzen zu berücksichtigen, die es erschweren, eine optimale Kurzhubhaptik zu erzeugen. Dieses gilt umso mehr, wenn eine Anordnung aus mehreren solcher Tastschalter vorgesehen ist, die eine möglichst einheitliche Schalthaptik aufweisen sollen.

Fallen die Abmessungen der Bauteile aufgrund herstellungsbedingter Maßabweichungen derart aus, dass sich Abstände entweder zwischen dem Gehäuseoberteil 12 des Führungsgehäuse 10 und den Stützstegen 24 des Betätigungselements 20 oder zwischen dem Betätigungselement 20 und dem Schaltstößel 34 des Schaltelements 30 bilden, so kommt es zu einem losen "klapprigen" Sitz des Betätigungselements 20 im Führungsgehäuse 10, welcher zu einem "labbrigen" Schaltgefühl bei der Betätigung führt.

Bewirken die herstellungsbedingten Abmessungen der Bauteile dagegen , dass die Rückstellfeder 32 des Schaltelements 30 schon vor einer Betätigung deutlich vorgespannt ist, so kann es vorkommen, dass der Stößel bis zum Umspringen der Schnappscheibe nur noch einen sehr geringen Betätigungsweg zurücklegt und die Schnappscheibe, bedingt durch eine Schalthysterese, danach in der betätigten Stellung verbleibt.

Dies wird durch die Figuren 6 bis 8 verdeutlicht. In diesen Figuren ist für die vorgenannten Fälle jeweils beispielhaft die Betätigungskraft F eines Schaltelements 30 gegen den Betätigungsweg s eines Betätigungselements 20 aufgetragen.

Die Figur 8 zeigt qualitativ einen idealen Kraft-Weg-Verlauf eines Tastschalters. Der obere Teil der Kurve zeigt das Ansteigen der Betätigungskraft F über den Betätigungsweg s durch das Zusammenpressen der Rückstellfeder 32. Der Einbruch im mittleren Teil der Kurve am Umschaltpunkt P ("Peak Force") zeigt das Umspringen der Schnappscheibe 36. Der Endpunkt der Kurve ist am Endanschlag E erreicht.

Der gestrichelte Teil der Kurve skizziert den Kraft-Weg-Verlauf beim Zurückgehen des Betätigungselements 20 in seine Ausgangsstellung nach dem Loslassen der Taste 22. Erkennbar ist, dass der Kraft-Weg-Verlauf bei s = 0 bei einer Kraft F > 0 beginnt und endet.

Die Figur 6 zeigt den Kraft-Weg-Verlauf bei einem spielbehafteten Tastschalter, bei dem der Beginn des Kraftanstiegs erst bei einem Betätigungsweg s > 0 einsetzt. Ohne eine Betätigungskraft (F = 0) ist hier der Betätigungsweg s nicht eindeutig festgelegt, was zu dem erwähnten klappernden Aufbau führt.

Die Figur 7 zeigt dagegen den Fall, dass das Betätigungselement 20 durch die Federkraft des Schaltelements 30 zu stark vorgespannt ist. Hier kommt es nach einem kurzen Betätigungsweg zu einem einmaligen Ansprechen der Schnappscheibe 36, die danach aber aufgrund der Schalthysterese nicht mehr in ihre Ausgangsstellung zurückgehen kann.

Tastschalter, die derart große Maßabweichungen aufweisen, sind unbrauchbar, und werden üblicherweise schon bei der Fertigung aussortiert. Es ergibt sich hieraus aber die Folgerung, dass für eine sichere Funktion des Tastschalters der Betätigungshub nicht kleiner als die erlaubten Toleranzwege sein kann, die sich auch auf ungünstige Weise summieren können. Dieses erschwert den Aufbau eines kostengünstigen Tastschalters mit einem sehr kurzen Betätigungshub.

Ein elektrischer Tastschalter, der dieses Problem auf einfache Weise löst, ist in den Figuren 1 bis 3 in verschiedenen Ansichten dargestellt. Da dessen Aufbau in vielen Details mit dem des zuvor beschriebenen Tastschalters übereinstimmt, kann auf eine erneute Beschreibung der bereits erläuterten Komponenten und deren Funktionsweise verzichtet werden. Auch sind zur besseren Vergleichbarkeit hier gleiche oder gleichwirkende Teile mit den bisher verwendeten Bezugszeichen bezeichnet worden. Beschrieben werden sollen im Folgenden vor allem die Unterschiede in Aufbau und Funktionsweise.

Der in den Figuren 1 bis 3 dargestellte Tastschalter unterscheidet sich von dem zuvor beschriebenen Tastschalter bekannter Bauart dadurch, dass zwischen dem Führungsgehäuse 10 und dem Betätigungselement 20 mindestens ein federndes Toleranzausgleichelement 40 angeordnet ist, dessen/deren Wirkrichtung der Federkraft in Betätigungsrichtung des Betätigungselements 20 und entgegengesetzt zu der Rückstellkraft des Schaltelements 30 gerichtet ist.

In dem hier dargestellten Ausführungsbeispiel sind beispielhaft zwei Toleranzausgleichselemente 40 vorgesehen, die als Schraubenfedern ausgebildet sind. In der Explosionsansicht der Figur 3 und besonders gut in der Schnittansicht der Figur 2 ist zu erkennen, dass diese beiden Schraubenfedern 40 parallel zueinander jeweils zwischen der Innenseite des Gehäuseoberteils 12 und den Stützstegen 24 des Betätigungselements 20 angeordnet sind, und jeweils eine Federkraft in Richtung auf das Schaltelement 30 ausüben.

Bei unbetätigtem Betätigungselement 20 stehen die Federkräfte der Toleranzausgleichselemente 40 im Gleichgewicht mit der Federkraft der Rückstellfeder 32 des Schaltelements 30. Dieses bewirkt, dass eine Betätigung der Taste 22 immer kraftfrei beginnt und die Betätigungskraft danach annähernd linear ansteigt. Hierdurch wird eine zumindest qualitativ immer gleiche Haptik erreicht.

Die federnden Toleranzausgleichselemente 40 schaffen darüber hinaus in der Betätigungsrichtung eine spielfreie Lagerung des Betätigungselements 20 innerhalb des Führungsgehäuses 10, wobei Wegetoleranzen des Betätigungselements 20 innerhalb des Führungsgehäuses 10 durch die Schraubenfedern 40 ausgeglichen werden.

Der in der Zeichnung dargestellte Aufbau ist natürlich rein beispielhaft um das Prinzip der erfinderischen Idee zu verdeutlichen und kann in vielfältiger Weise abgewandelt werden ohne das Gebiet der Erfindung zu verlassen. Für die erfinderische Idee charakteristisch ist, dass das Toleranzausgleichselement 40 vorgelagert vor dem oberen Endanschlag des Betätigungselements 20 auf das Betätigungselements 20 wirkt.

In jedem Fall wirkt die Kraft des mindestens einen Toleranzausgleichselements 40 in der Betätigungsrichtung der Taste 22 und entgegengesetzt zu der Kraftrichtung durch die Rückstellfeder 32 des Schaltelements 30. Es können hierbei ein oder auch mehrere federnde Toleranzausgleichselemente 40 vorgesehen werden, wobei entweder Zug- oder auch Druckfedern eingesetzt sein können.

In den Figuren 9 bis 11 sind drei Kraft-Weg-Diagramme eines erfindungsgemäßen Tastschalters dargestellt. Verdeutlicht sind hierbei unterschiedliche Kraft-Weg-Verläufe für Tastschalter mit herstellungsbedingten Abmessungsvariationen der Schalterkomponenten, die bei einem konventionell aufgebauten Tastschalter zu Klappern (Figur 9), Klemmen (Figur 10) oder einer normalen Funktion (Figur 11) führen würden.

Aufgrund der erfindungsgemäßen Ausführung des Tastschalters zeigen hier alle Kurven den gleichen qualitativen Verlauf. Erkennbar ist, dass alle Schaltkurven bei einer Betätigung der Taste 22 jeweils kraftfrei, also mit der Betätigungskraft F = 0 beginnen und nach Loslassen der Taste 22 auch wieder bei der Betätigungskraft F = 0 enden. Lediglich die jeweilige Lage des Umschaltpunkts P der Schnappscheibe 36 variiert geringfügig bezüglich des Betätigungsweges s.

Die Anfangs- und Endlage s = 0 der Taste 22 wird durch die Gleichgewichtslage der Rückstellfeder 32 und der Toleranzausgleichselemente 40 bestimmt und kann aufgrund von Federtoleranzen bei verschiedenen Tastschaltern leicht unterschiedlich ausfallen, ohne jedoch die Funktion zu beeinträchtigen.

Der Grund für das unterschiedliche Verhalten eines Tastschalters nach dem Stand der Technik und einem erfindungsgemäßen Tastschalter soll anhand der der Figuren 12 und 13 weiter verdeutlicht werden.

In die Lage des Umschaltpunkts des in der Figur 12 skizzierten Tastschalters nach dem Stand der Technik gehen verschiedene herstellungsbedingt mehr oder weniger gut einzuhaltende Abmessungen der Schalterkomponenten ein.

Dieses sind insbesondere die Höhe A des Schaltstößels 34 über der Leiterplatte 16, die Größe B des Betätigungselements 20 in der Schaltrichtung, sowie auch die Höhe C des Führungsgehäuses 10 über der Leiterplatte 16, die zusammen die Schaltwegtoleranz S_{tol_1} mitbestimmen. Die Lage des Betätigungselements 20 relativ zum Schaltelement 30 wird somit wesentlich durch die Maßabweichungen verschiedener Schalterkomponenten beeinflusst.

Im Gegensatz dazu wird beim erfindungsgemäßen Tastschalter, der in der Figur 13 skizzenhaft dargestellt ist, die Ausgangsstellung des Betätigungselements 20 wesentlich durch die Gleichgewichtslage zweier Federsysteme, nämlich der Rückstellfeder 32 des Schaltelements 30 einerseits und der Toleranzausgleichselemente 40 andererseits, bestimmt, welche die hier ebenfalls vorhandenen Maßabweichungen der Schalterkomponenten zu einem erheblichen Teil ausgleichen. Damit kann eine Schaltwegtoleranz S_{tol_2} erreicht werden, die wesentlich geringer ist, und oft nur ein Bruchteil der Schaltwegtoleranz S_{tol_1} eines konventionell aufgebauten Schalters beträgt.

Durch die erfindungsgemäße Anordnung wird somit erreicht, dass sich der Einfluss der Toleranzen der einzelnen Komponenten auf den Schaltweg reduziert.

Vorteilhaft ist, dass keine Kalibrierung erforderlich ist, und daraus folgend, dass auch keine externen Zugänge für Einstellsysteme geschaffen werden müssen. Ebenfalls vorteilhaft ist, dass durch die Toleranzausgleichselemente weiche Endanschläge geschaffen werden, durch die die Geräuschentwicklung beim Erreichen der Endanschläge verringert wird.

Ein weiterer Vorteil ist, dass der erfindungsgemäße Aufbau auch Einflüsse von Temperatur und Feuchtigkeit kompensiert.

### Bezugs- und Formelzeichen

- 10: Führungsgehäuse
- 12: Gehäuseoberteil
- 14: Blendenausnehmung
- 16: Leiterplatte
- 18: Sockelplatte
- 20: Betätigungselement
- 22: Taste
- 24: Stützstege
- 30: Schaltelement (Mikroschalter)
- 32: Rückstellfeder
- 34: Schaltstößel
- 36: Schnappscheibe (Haptisches Element)
- 40: Toleranzausgleichelement(e) (Schraubenfedern)
- A, B, C: Abmessungen von Schalterkomponenten
- E: Endanschlag
- F: Betätigungskraft
- P: Umschaltpunkt (Peak-Force)
- s: Betätigungsweg
- S_{tol_1}, S_{tol_1}: Schaltwegtoleranzen

## Patentansprüche

1. Elektrischer Tastschalter
mit einem mechanischen Schaltelement (30), welches ein haptisches Element (36) aufweist, das einen Druckpunkt erzeugt, und das eine Rückstellfeder (32) aufweist, die eine Rückstellkraft erzeugt,
mit einem relativ zu einem Führungsgehäuse (10) verschiebbaren Betätigungselement (20), welches bei einer Verschiebung das ortsfest zum Führungsgehäuse (10) angeordneten Schaltelement (30) gegen dessen Rückstellkraft betätigt,
**dadurch gekennzeichnet,**
**dass** zwischen dem Führungsgehäuse (10) und dem Betätigungselement (20) mindestens ein federndes Toleranzausgleichelement (40) angeordnet ist, dessen/deren Wirkrichtung der Federkraft in Betätigungsrichtung des Betätigungselements (20) und entgegengesetzt zu der Rückstellkraft des Schaltelements (30) gerichtet ist.

2. Schalteranordnung nach Anspruch 1, **dadurch gekennzeichnet, dass** das Schaltelement (30) ein Mikroschalter ist.

3. Schalteranordnung nach Anspruch 1, **dadurch gekennzeichnet, dass** das Betätigungselement eine Taste ist oder eine Taste aufweist ausbildet.

## Claims

1. Electrical pushbutton switch
having a mechanical switching element (30) which has a haptic element (36) which generates a pressure point, and which has a restoring spring (32) which generates a restoring force
with an actuating element (20) which can be displaced relative to a guide housing (10) and which, in the event of a displacement, actuates the switching element (30), which is arranged in a fixed position with respect to the guide housing (10), against the restoring force thereof
**characterized in**
**that** at least one resilient tolerance compensation element (40) is arranged between the guide housing (10) and the actuating element (20), the effective direction of the elastic force of which tolerance compensation element (40) is directed in the actuating direction of the actuating element (20) and in the opposite direction to the restoring force of the switching element (30).

2. Switch arrangement according to claim 1, **characterized in that** the switching element (30) is a microswitch.

3. Switch arrangement according to claim 1, **characterized in that** the actuating element is a button or comprises a button.

## Revendications

1. Interrupteur électrique à touche
avec un élément de commutation mécanique (30), qui présente un élément haptique (36) qui produit un point de pression, et qui présente un ressort de rappel (32) qui produit une force de rappel,
avec un élément d'actionnement (20) déplaçable par rapport à un boîtier de guidage (10), qui, lors d'un déplacement, actionne l'élément de commutation (30) disposé de manière fixe par rapport au boîtier de guidage (10) contre sa force de rappel,
**caractérisé en ce que**
**en ce qu'**entre le boîtier de guidage (10) et l'élément d'actionnement (20) est disposé au moins un élément de compensation de tolérance (40) élastique, dont la direction d'action de la force élastique est orientée dans la direction d'actionnement de l'élément d'actionnement (20) et en sens inverse de la force de rappel de l'élément de commutation (30).

2. Ensemble de commutateurs selon la revendication 1, **caractérisé en ce que** l'élément de commutation (30) est un microrupteur.

3. Ensemble de commutateurs selon la revendication 1, **caractérisé en ce que** l'élément d'actionnement est une touche ou comporte une touche.
